# DEMANDE DE BREVET EUROPEEN

(11) **EP 4 596 057 A1**
(43) Date de publication de la demande: **06.08.2025**
(21) Numéro de dépôt: 25154445.8
(22) Date de dépôt: 28.01.2025
(51) Int. Cl.: A63B 1/00, A63B 17/04, A63B 21/16

(54) **ESPALIER DEMONTABLE COMPRENANT DES BARREAUX ESCAMOTABLES**

(30) Priorité: 01.02.2024 FR 2401010
(71) Demandeur: Hervé, Marcel, 57140 Plesnois (FR)
(72) Inventeur: Hervé, Marcel, 57140 Plesnois (FR)
(74) Mandataire: Ipsilon Benelux

(57) **Abrégé**

La présente invention concerne un espalier (2) comprenant :
- deux montants (4) pourvus, chacun, d'encoches (6) réparties le long dudit montant ;
- des barreaux (8) aptes à s'engager de manière escamotable dans les encoches des montants ;

remarquable en ce que chacun des barreaux comprend à chacune des deux extrémités (8.1) dudit barreau une portion d'engagement cylindrique (9) de diamètre D avec deux méplats parallèles à une distance M l'un de l'autre ; et
chacune des encoches comprend un fond d'encoche (6.2) de forme circulaire et un chemin d'accès (6.1) au fond d'encoche présentant une largeur (W) supérieure ou égale à la distance M et inférieure au diamètre D, de manière à permettre un coulissement des méplats le long du chemin d'accès jusque dans le fond d'encoche suivi d'une rotation du barreau empêchant une sortie dudit barreau dudit fond d'encoche, et inversement.

## Description

### Domaine technique

La présente invention concerne le domaine des échelles espaliers, plus particulièrement le domaine des espaliers destinés à un usage domestique.

### Technique antérieure

L'un des moyens d'exercice les plus efficaces se trouve être l'utilisation d'une échelle espalier permettant des mouvements et des utilisations variés tels que l'échauffement, la préparation à la compétition et la gymnastique corrective.

La configuration conventionnelle de l'échelle espalier, fixée au mur, présente un encombrement significatif, suscitant ainsi une demande croissante pour des solutions moins encombrantes, notamment pour un espace restreint à l'intérieur d'une habitation. Des alternatives existent, notamment des échelles dotées de barreaux démontables conçues pour un usage domestique, habituellement fixées entre deux montants d'un chambranle de porte par vissage, comme divulgué dans le document de modèle d'utilité publié DE 298 07 217 U.

Cependant, la solution révélée dans le document de modèle d'utilité offre des opportunités d'amélioration visant à accroître la flexibilité d'utilisation et à réduire l'encombrement. En effet, les barreaux doivent être vissés pour rester en position sur les montants, ce qui signifie que chaque démontage nécessite systématiquement un dévissage indispensable, complexifiant ainsi l'expérience d'utilisation.

### Exposé de l'invention

La présente invention a pour objectif de pallier au moins un des inconvénients de l'état de la technique susmentionné. Plus particulièrement, l'invention a pour objectif de proposer un espalier assurant une grande souplesse d'utilisation tout en occupant un espace restreint.

À cet effet, l'invention a pour objet un espalier comprenant :
- deux montants pourvus, chacun, d'encoches réparties le long dudit montant ;
- des barreaux aptes à s'engager de manière escamotable dans les encoches des montants ;

remarquable en ce que chacun des barreaux comprend à chacune des deux extrémités dudit barreau une portion d'engagement cylindrique de diamètre D avec deux méplats parallèles à une distance M l'un de l'autre ; et
chacune des encoches comprend un fond d'encoche de forme circulaire et un chemin d'accès au fond d'encoche présentant une largeur supérieure ou égale à la distance M et inférieure au diamètre D, de manière à permettre un coulissement des deux méplats de la portion d'engagement le long du chemin d'accès jusque dans le fond d'encoche suivi d'une rotation du barreau empêchant une sortie dudit barreau dudit fond d'encoche, et inversement.

Avantageusement, le diamètre D de chaque portion d'engagement cylindrique est supérieur à la distance M présentée entre les deux méplats parallèles.

Selon un mode de réalisation, chacun des barreaux présente une forme cylindrique s'étendant entre les deux portions d'engagement et présentant un diamètre supérieur ou égal au diamètre D desdites portions d'engagement.

Selon un mode de réalisation, le chemin d'accès de chacune des encoches est horizontal ou incliné vers le fond d'encoche et vers le bas, d'un angle compris entre 10° et 60° par rapport à l'horizontale, lorsque le montant correspondant est à la verticale.

Selon un mode de réalisation, 0,5 D<M<0,9 D, préférentiellement 0,7 D<M<0,85 D

Selon un mode de réalisation, ledit espalier comprenant, en outre :
- des moyens de blocage en rotation des barreaux dans les fonds d'encoche.

Selon un mode de réalisation, les moyens de blocage sont individuels à chaque barreau ou communs pour plusieurs barreaux.

Selon un mode de réalisation, les moyens de blocage comprennent une fourche apte à s'engager avec les deux méplats d'une portion d'engagement d'un des barreaux.

Selon un mode de réalisation, la fourche comprend une partie proximale pourvue d'un trou oblong monté coulissant avec un axe transversal fixé au montant correspondant.

Selon un mode de réalisation, au moins un des deux montants est destiné à être fixé à un chambranle de porte ou à un mur.

Selon un mode de réalisation, la fixation au chambranle est amovible et comprend au moins une cale de serrage pilotée par une vis de pression.

Les mesures de l'invention sont avantageuses en ce que l'espalier doté de barreaux amovibles, offre une flexibilité remarquable en termes d'utilisation, de disposition et d'installation. Les barreaux escamotables sont faciles à monter et à démonter des encoches correspondantes sur les montants, améliorant ainsi l'ergonomie d'utilisation et permettant le choix d'un nombre spécifique de barreaux, ce qui favorise la réalisation d'exercices d'équilibre, par exemple, dans une embrasure de porte.

De plus, le démontage rapide de l'ensemble des barreaux permet de libérer la porte rapidement et aisément. Le maintien est assuré de manière primaire grâce à la forme des portions d'engagement cylindriques comportant chacune deux méplats, et grâce à l'encoche comportant un chemin d'accès étroit menant au fond d'encoche, ledit maintien étant également assuré de manière secondaire par des moyens de blocage en rotation, correspondant préférentiellement à des fourches sécurisant davantage le maintien en place des barreaux de manière à pouvoir être chargés en toute sécurité avec des poids plus élevés, sans risquer de se désengager de leurs encoches.

### Brève description des dessins

[Fig 1] représente une vue en perspective d'un montant d'un espalier selon l'invention, comprenant des encoches réparties le long dudit montant, destinées à recevoir des portions d'engagement cylindriques à des extrémités de barreaux escamotables ;
[Fig 2] illustre de manière schématique une vue de face d'un des barreaux escamotables ;
[Fig 3] correspond à une en coupe selon l'axe A-A traversant transversalement la portion d'engagement cylindrique à une des deux extrémités du barreau de la figure 2 ;
[Fig 4] illustre schématiquement une vue de face d'un montant de l'espalier selon l'invention, comprenant des moyens de blocage en rotation des barreaux dans des fonds d'encoche ;
[Fig 5] illustre une vue latérale du montant de la figure 4, montrant l'engagement des moyens de blogage avec la portion d'engagement cylindrique du barreau correspondant.

### Description détaillée

La figure 1 représente une vue en perspective d'un montant 4 d'un espalier 2 selon l'invention, dans lequel ledit montant étant destiné à être monté sur un côté extérieur ou intérieur d'un chambranle de porte, et plus préférentiellement sur un côté extérieur du chambranle de porte.

L'espalier 2 comprend deux montants 4 symétriques et disposés en vis-à-vis l'un de l'autre et préférentiellement suivant une direction verticale.

Chaque montant 4 comprend une série d'encoches 6 réparties le long dudit montant 4, destinées à recevoir des extrémités latérales 8.1 de barreaux 8, formant ainsi une échelle espalier permettant son utilisation comme moyen d'exercice physique. Les montants 4 et/ou les barreaux 8 peuvent être obtenus en bois, en aluminium, en acier, ou tout autre matériau adapté.

De préférence, chaque encoche 6 comprend un fond d'encoche 6.2 de forme circulaire et un chemin d'accès 6.1 au fond d'encoche 6.2 qui débouche dans ledit fond 6.2.

Le chemin d'accès 6.1 comprend préférentiellement un profil rectiligne s'étendant horizontalement ou incliné vers le fond 6.2 et vers le bas par rapport à l'horizontale. Plus préférentiellement, le chemin d'accès 6.1 est incliné, depuis une face frontale 4.1 du montant 4 correspondant, vers le fond 6.2 et vers le bas, avec un angle α présenté avec l'horizontale, qui est compris entre 10° et 60°, et est encore plus préférentiellement compris entre 20° et 50°.

Les encoches 6 traversent intégralement toute une épaisseur E du montant 4 correspondant. Avantageusement, chaque barreau 8 présente une forme cylindrique disposée de manière centrale entre ses deux extrémités latérales 8.1, ces dernières présentent des portions d'engagement cylindriques 9 visibles suivant les figures 2 et 3.

La figure 2 illustre de manière schématique une vue de face d'un des barreaux escamotables 8 de l'espalier 2 de la figure 1.

De préférence, la forme cylindrique entre les deux extrémités latérales 8.1 comprend préférentiellement un diamètre supérieur ou égal au diamètre D de la portion d'engagement cylindrique 9.

On peut voir que chaque extrémité latérale 8.1 se termine par une portion terminale 8.2 ayant un diamètre au moins égal au diamètre D de la portion d'engagement cylindrique 9 adjacente, et préférentiellement supérieur à ce dernier, ladite portion terminale 8.2 assure un maintien en position latéral du barreau 8 après son insertion dans l'encoche correspondante du montant. L'agencement de la portion terminale 8.2 à chaque extrémité latérale 8.1 reste toutefois optionnel.

La figure 3 illustre une vue en coupe selon l'axe A-A traversant transversalement la portion d'engagement cylindrique 9 à une des extrémités 8.1 du barreau 8 de la figure 2.

La portion d'engagement cylindrique 9 comprend avantageusement deux méplats 9.1 parallèles et chacun étant distant l'un de l'autre d'une distance M inférieure à un diamètre D de ladite portion d'engagement cylindrique 9.

Préférentiellement, la distance M est comprise entre une moitié du diamètre D et 0,9 D, et plus préférentiellement 0,7 D<M<0,85 D.

Dans cette configuration, et en référence aux figures 1 à 3, l'insertion de chaque barreau 8 vers le fond 6.2 de l'encoche 6, se fait exclusivement à partir de la portion d'engagement cylindrique 9. En effet, le chemin d'accès 6.1 présente avantageusement une largeur W qui est supérieure ou égale à la distance M entre les deux méplats 9.1 et inférieure au diamètre D. Ainsi, lors de l'insertion du barreau 8, les deux méplats 9.1 coulissent préférentiellement vers le fond 6.2 et vers le bas, le long du chemin d'accès 6.1 et avec une restriction de rotation du barreau 8, jusqu'à ce que la portion d'engagement cylindrique 9 soit entièrement disposée dans le fond 6.2 de l'encoche 6, pour ensuite permettre (localement dans le fond 6.2) une rotation dudit barreau 8 autour de son axe principal 8.3.

Lorsque la rotation du barreau 8 est d'environ 90° après l'insertion de la portion d'engagement 9 dans le fond d'encoche 6.2, alors les méplats 9.1 se positionnent de manière perpendiculaire au profil du chemin d'accès 6.1, ce qui permet d'assurer un maintien en position du barreau 8 au sein du fond 6.2 de l'encoche 6, permettant de restreindre l'extraction de la portion d'engagement cylindrique 9 depuis ledit fond 6.2. Ainsi, la libération de ladite portion d'engagement 9 du fond 6.2 est conditionnée par une nouvelle rotation du barreau 8. Une telle configuration correspond avantageusement à un moyen de maintien primaire en position du barreau 8 dans les encoches 6 correspondantes.

Dans un autre mode de réalisation de l'invention, l'espalier 2 peut également comprendre un moyen de maintien secondaire en position du barreau 8, pouvant correspondre à un moyen de blocage en rotation dudit barreau 8 dans le fond 6.2 correspondant, et cela préférentiellement en plus du maintien primaire assuré au moyen des deux méplats 9.1.

L'espalier 2 peut comprendre des moyens de blocage individuels à chaque barreau 8 ou communs pour plusieurs barreaux 8. Par exemple, les moyens de blocage peuvent comprendre une goupille pouvant traverser intégralement la portion d'engagement cylindrique 9 pour venir s'insérer radialement dans un orifice correspondant dans le fond 6.2 d'encoche au sein du montant 4. Dans une autre alternative, une tige peut traverser verticalement et simultanément plusieurs barreaux 8 les liant ensemble pour restreindre leurs rotation et déplacement.

Ou encore, une plaque fixée au montant peut venir se positionner parallèlement et en contact direct avec un des deux méplats 9.1, empêchant ainsi le barreau correspondant de pivoter localement.

De façon préférentielle, chaque barreau 8 peut comprendre un ou plusieurs moyens de blocage en rotation correspondants, dont notamment une fourche (visible à la figure 4) apte à s'engager avec les deux méplats 9.1 de la portion d'engagement 9 du barreau 8 correspondant.

La figure 4 illustre schématiquement une vue de face d'un montant 4 de l'espalier 2 selon l'invention, comprenant des moyens de blocage 10 en rotation des barreaux 8 dans les fonds 6.2 d'encoches, ces moyens de blocage 10 correspondant préférentiellement à des fourches 10 ayant une partie distale 10.1 destinée à être montée à cheval sur la portion d'engagement cylindrique 9 afin de s'engager avec les deux méplats 9.1.

A cette figure 4, les portions d'engagement 9 des deux barreaux illustrés sont représentées par une vue en coupe afin de faciliter la lecture de la figure.

A cet effet, la fourche 10 comprend une partie proximale 10.2 pourvue d'une rainure 10.3 ou d'un trou oblong 10.3 monté coulissant avec un axe transversal 12, pouvant correspondre à une vis 12, fixé au montant 4. Ce montage est également visible à la figure 5 suivant un côté latéral du montant 4.

Dans cette configuration, et en référence aux figures 4 et 5, chaque fourche 10 est guidée en rotation autour de l'axe transversal 12, ainsi qu'en translation par coulissement de la partie proximale 10.2 relativement audit transversal 12, ce qui permet d'assurer à la fourche 10 des mouvements combinés de rotation et de translation dont les débattements sont illustrés par des flèches en pointillés à la figure 4.

Ainsi, pendant l'insertion de la portion d'engagement 9 dans l'encoche 6, la fourche 10 peut être écartée manuellement, jusqu'à ce que ladite portion 9 soit logée dans le fond d'encoche 6.2 et mise en rotation à 90°, pour recevoir la fourche 10 afin d'assurer une sécurisation du maintien en place du barreau correspondant dans l'encoche 6.

Dans un autre mode de réalisation de l'espalier de l'invention, les montants 4 sont destinés à être montés sur un côté intérieur du chambranle de porte. A cet effet, les barreaux 8 sont préférentiellement dépourvus de portion terminale 8.2, et les extrémités 8.1 se terminant latéralement par les portions d'engagement 9.

Les montants 4 de l'espalier 2 de l'invention peuvent également être fixés à un mur de façon traditionnelle, en jouissant de barreaux 8 escamotables et dont le maintien est davantage sécurisé par rapport aux espaliers de l'état de l'art.

Da façon avantageuse, les montants 4 peuvent être montés de façon amovible avec le chambranle de porte correspondant, et cela préférentiellement au moyen d'au moins une cale de serrage (non représentée) pouvant être pilotée par une vis de pression, et permettant de venir serrer le montant correspondant contre un bord supérieur et/ou inférieur du chambranle correspondant.

Alternativement, lorsque les montants 4 sont fixés sur le côté intérieur du chambranle de porte, une bride de fixation latérale (non représentée) ayant préférentiellement une forme en U peut venir serrer l'ensemble (un montant 4 avec le chambranle correspondant). Une vis pilotée par une molette de serrage peut avantageusement permettre un serrage et/ou un desserrage manuel rapide de la bride. Dans cette configuration, l'espalier 2 peut comprendre plusieurs brides de fixation (par exemple, au moins une bride par montant 4) agencée à mi-hauteur, ou plusieurs brides disposées à différentes hauteurs de l'ensemble.

Dans une autre alternative non représentée, un seul des deux montants de l'espalier peut être monté pivotant, au moyen d'une charnière, soit à un mur ou à un chambranle de porte, tandis que l'autre montant comprenant à son extrémité inférieure une roue assurant un roulage dudit montant sur le sol. Ainsi, l'espalier peut être écarté du mur ou de la porte correspondant(e) et ainsi former un angle d'écartement pouvant, par exemple, atteindre 90°. A cet égard, un bras de maintien peut être disposé sur une extrémité supérieure de l'autre montant (suivant la direction verticale), et reliant ce dernier avec le mur ou le chambranle de porte correspondant afin de garantir la rigidité de l'ensemble. Une telle configuration procure plus de flexibilité d'utilisation de l'espalier, notamment dans une pièce de vie où l'espace est restreint, facilitant ainsi son intégration dans des environnements limités en termes d'espace.

## Revendications

1. Espalier (2) comprenant :
- deux montants (4) pourvus, chacun, d'encoches (6) réparties le long dudit montant (4) ;
- des barreaux (8) aptes à s'engager de manière escamotable dans les encoches (6) des montants (4) ;
**caractérisé en ce que**
chacun des barreaux (8) comprend à chacune des deux extrémités (8.1) dudit barreau (8) une portion d'engagement cylindrique (9) de diamètre D avec deux méplats (9.1) parallèles à une distance M l'un de l'autre ; et
chacune des encoches (6) comprend un fond d'encoche (6.2) de forme circulaire et un chemin d'accès (6.1) au fond d'encoche (6.2) présentant une largeur (W) supérieure ou égale à la distance M et inférieure au diamètre D, de manière à permettre un coulissement des deux méplats (9.1) de la portion d'engagement (9) le long du chemin d'accès (6.1) jusque dans le fond d'encoche (6.2) suivi d'une rotation du barreau (8) empêchant une sortie dudit barreau (8) dudit fond d'encoche (6.2), et inversement.

2. Espalier (2) selon la revendication 1, dans lequel chacun des barreaux (8) présente une forme cylindrique s'étendant entre les deux portions d'engagement (9) et présentant un diamètre supérieur ou égal au diamètre D desdites portions d'engagement (9).

3. Espalier (2) selon l'une des revendications 1 et 2, dans lequel le chemin d'accès de chacune des encoches (6) est horizontal ou incliné vers le fond d'encoche (6.2) et vers le bas, d'un angle (α) compris entre 10° et 60° par rapport à l'horizontale, lorsque le montant (4) correspondant est à la verticale.

4. Espalier (2) selon l'une des revendications 1 à 3, dans lequel 0,5 D<M<0,9 D, préférentiellement 0,7 D<M<0,85 D.

5. Espalier (2) selon l'une des revendications 1 à 4,
comprenant, en outre :
- des moyens de blocage (10) en rotation des barreaux (8) dans les fonds d'encoche (6.2).

6. Espalier (2) selon la revendication 5, dans lequel les moyens de blocage (10) sont individuels à chaque barreau (8) ou communs pour plusieurs barreaux (8).

7. Espalier (2) selon l'une des revendications 5 et 6, dans lequel les moyens de blocage (10) comprennent une fourche (10) apte à s'engager avec les deux méplats (9.1) d'une portion d'engagement (9) d'un des barreaux (8).

8. Espalier (2) selon la revendication 7, dans lequel la fourche (10) comprend une partie proximale (10.1) pourvue d'un trou oblong (10.3) monté coulissant avec un axe transversal (12) fixé au montant correspondant.

9. Espalier (2) selon l'une des revendications 1 à 8, dans lequel au moins un des deux montants (4) est destiné à être fixé à un chambranle de porte ou à un mur.

10. Espalier (2) selon la revendication 9, dans lequel la fixation au chambranle est amovible et comprend au moins une cale de serrage pilotée par une vis de pression.
